# EUROPÄISCHE PATENTSCHRIFT

(11) **EP 3 339 617 B1**
(45) Veröffentlichungstag und Bekanntmachung des Hinweises auf die Patenterteilung: **17.02.2021**
(21) Anmeldenummer: 17206712.6
(22) Anmeldetag: 12.12.2017
(51) Int. Cl.: F02F 1/14, B22C 9/04, F01P 3/02

(54) **ZYLINDERGEHÄUSE, VERFAHREN ZUR HERSTELLUNG EINES ZYLINDERGEHÄUSES UND GIESSKERN**
CYLINDER HOUSING, METHOD FOR PRODUCING A CYLINDER HOUSING AND CASTING CORE
BOÎTIER DE CYLINDRE, PROCÉDÉ DE FABRICATION D'UN BOÎTIER DE CYLINDRE ET NOYAU DE COULÉE

(30) Priorität: 23.12.2016 DE 102016125619
(43) Veröffentlichungstag der Anmeldung: 27.06.2018
(73) Patentinhaber: VOLKSWAGEN AKTIENGESELLSCHAFT, 38440 Wolfsburg (DE)
(72) Erfinder: Urzua Torres, Paulo, 38446 Wolfsburg (DE); Bier, Martin, 38536 Meinersen (DE); Henn, Michael, 38165 Lehre (DE); Rudloff, Madlen, 38448 Wolfsburg (DE)
(74) Vertreter: Bungartz, Florian

(56) Entgegenhaltungen:
- EP-A1- 0 488 810
- EP-A2- 0 952 325
- JP-U- S49 110 149
- US-A- 2 959 163
- US-A1- 2010 300 394

## Beschreibung

Die Erfindung betrifft ein Zylindergehäuse für eine Hubkolbenvorrichtung sowie ein Verfahren zur Herstellung eines solchen Zylindergehäuses. Die Erfindung betrifft auch eine Hubkolbenvorrichtung mit einem solchen Zylindergehäuses sowie eine Brennkraftmaschine mit einer solchen Hubkolbenvorrichtung. Die Erfindung betrifft zudem einen Gießkern zur Verwendung in dem Verfahren zur Herstellung eines solchen Zylindergehäuses.

Brennkraftmaschinen werden zumeist mittels einer Kühlflüssigkeit gekühlt, die, gefördert durch mindestens eine Kühlmittelpumpe, in einem den Kühlmantel integrierenden Kühlsystem der Brennkraftmaschine zirkuliert. Durch die zirkulierende Kühlflüssigkeit kann Wärmeenergie von der Brennkraftmaschine zu mindestens einem Umgebungswärmetauscher abgeführt werden, in dem die Wärmeenergie dann an beispielsweise die Umgebungsluft abgegeben wird.

Die meisten bekannten Brennkraftmaschinen weisen Kühlmäntel auf, die die einzelnen Zylinder bezüglich des Umfangs zumindest teilweise und bezüglich der Längserstreckung im Wesentlichen vollständig umgeben. Eine Integration eines Kühlmitteleinlasses erfolgt bei den meisten bekannten Brennkraftmaschinen im Bereich des oberen Totpunkts, in dem die zyklische Hin-und-her-Bewegung des in dem entsprechenden Zylinder geführten Kolbens umgekehrt wird und in dessen Nähe eine Verbrennung eines Kraftstoff-Frischgas-Gemischs in dem Zylinder eingeleitet wird, während eine Integration eines Kühlmittelauslasses in der Nähe des unteren Totpunkts der Kolbenbewegung vorgesehen ist. Mittels eines solchen Kühlmantels kann der lokalen, entlang der Längserstreckung des oder der Zylinder variierenden Kühlleistungsanforderung nicht in optimaler Weise gerecht werden, weil es bei einer ausreichenden Dimensionierung des Kühlsystems einschließlich des Kühlmantels hinsichtlich der Kühlleistungsanforderung im Bereich des oberen Totpunkts der Kolbenbewegung, die in diesem Bereich wegen der dort primär ablaufenden Verbrennungsprozesse am höchsten ist, zu einer "Überkühlung", d.h. zu einer zu starken Kühlung, in den anderen Bereichen kommen kann. Eine zu niedrige Temperatur einer Zylinderwand führt jedoch häufig zu einer relativ hohen Viskosität eines die Reibung der Relativbewegung zwischen der Zylinderwand und dem dazugehörigen Kolben gering haltenden Schmiermittels und damit zu vergleichsweise hohen Reibungsverlusten sowie einem relativ hohen Verschleiß im Betrieb der Brennkraftmaschine.

In der Veröffentlichung "Water Jacket Spacer for Improvement of Cylinder Bore Temperature Distribution" von Matsutani et al. (SAE TECHNICAL PAPER SERIES 2005-01-1156) ist beschrieben, dass für eine möglichst geringe Reibung über den gesamten Hub eines Kolbens in einem Zylinder einer Brennkraftmaschine die Temperatur der Zylinderwand in einem den oberen Totpunkt der Kolbenbewegung umfassenden Bereich (ausgehend von dem oberen Ende des Zylinders) bis zu einem Maximalwert ansteigen sollte, wobei dieser Maximalwert dann über den weiteren Verlauf der Längserstreckung, d.h. bis zumindest zum unteren Totpunkt der Kolbenbewegung, möglichst konstant bleiben sollte. Um dies zu erreichen soll in demjenigen Abschnitt der Längserstreckung des Zylinders, in dem eine möglichst konstante Temperatur für die Zylinderwand realisiert werden soll, ein den freien Strömungsquerschnitt gezielt verringernder Einsatz in einen im Übrigen konventionell ausgebildeten Kühlmantel integriert werden.

Eine andere Möglichkeit zur gezielten Beeinflussung der Kühlwirkung für einen Zylinder einer Brennkraftmaschine ist aus der Veröffentlichung "Analysis of Piston Friction - Effects of Cylinder Bore Temperature Distribution and Oil Temperature" von Kimura et al. (SAE 2011-01-1746) bekannt. Darin ist eine Brennkraftmaschine beschrieben, deren Zylinder jeweils von drei separaten, bezüglich der Längserstreckungen voneinander beabstandeten Kühlmänteln umgeben sind, durch die, über Ventile gesteuert, in Abhängigkeit von dem lokalen Kühlleistungsbedarf unterschiedliche Volumenströme des Kühlmittels gefördert werden können.

Weiterhin ist aus der DE 86 28 188 U1 eine Brennkraftmaschine bekannt, bei der für die Zylinder jeweils ausschließlich in den Bereichen beider Totpunkte der Kolbenbewegungen Kühlmäntel vorgesehen sind.

Allgemein bekannt ist, dass die Zylinder einer Brennkraftmaschine jeweils von einer sogenannten Zylinderlaufbuchse begrenzt sein können, die wiederum jeweils in einer dazugehörigen Aufnahmeöffnung eines Zylindergehäuses aufgenommen sind. Derartige Zylinderlaufbuchsen können als sogenannte "nasse" Zylinderlaufbuchsen ausgebildet sein, deren Außenwandungen mit den Wandungen der dazugehörigen Aufnahmeöffnungen jeweils einen Ringspalt begrenzen, der als Kühlmantel dient. Solche nasse Laufbuchsen kommen bislang hauptsächlich bei LKW-Motoren und Großmotoren zum Einsatz.

Zylinderlaufbuchsen, in die eine Mehrzahl von in sich geschlossen oder spiralförmig umlaufenden Vertiefungen integriert sind, die als Kühlkanäle einer die Zylinderlaufbuchsen umfassenden Brennkraftmaschine vorgesehen sind, sind aus der DE 102 25 062 A1, der US 5,211,137, der US 5,207,189, der US 5,199,390, der US 3,086,505, der JP H05-18319 A, der US 2,464,462, der EP 0 488 810 A1 und der US 2,959,163 A bekannt.

Die US 2005/0274333 A1 offenbart eine Zylinderlaufbuchse für eine Brennkraftmaschine mit integrierten Kühlkanälen, die parallel zur Längsachse der Zylinderlaufbuchse verlaufen.

Die EP 0 952 325 A2 offenbart eine Brennkraftmaschine mit einem Kurbelgehäuse mit Zylindern, die von Zylinderlaufbuchsen ausgebildet sind. Weiterhin ist ein die Zylinderlaufbuchsen umgebender, ein eigenes Bauteil darstellender und in dem Kurbelgehäuse aufgenommener "Kühlmantel" vorgesehen. In Innenseiten des Kühlmantels sind teilweise umlaufende Nuten ausgebildet, die in Verbindung mit den Außenseiten der Zylinderlaufbuchsen jeweils einen Kühlkanal für die Zylinder ausbilden. Die Kühlkanäle die durch einen von den benachbarten Zylinderlaufbuchsen ausgebildeten Steg voneinander separiert sind, können einen spiral-oder mäanderförmigen Verlauf aufweisen.

Die US 2010/0300394 A1 beschreibt ein Zylindergehäuse mit einer Mehrzahl von Zylindern, denen jeweils ein Kühlmantel in Form eines einzelnen, spiralförmig verlaufenden Kühlkanals zugeordnet ist. Dabei ist eine Reihenschaltung der einzelnen Kühlmäntel derart vorgesehen, dass ein Auslass des Kühlkanals eines ersten Kühlmantels in einen Einlass des Kühlkanals eines benachbarten, zweiten Kühlmantels übergeht.

Der Erfindung lag die Aufgabe zugrunde, ein Kühlkanäle integrierendes Zylindergehäuse für eine Hubkolbenvorrichtung und insbesondere für eine Brennkraftmaschine anzugeben, wobei für das Zylindergehäuse eine vorteilhafte Kühlwirkung bei möglichst kompakten Abmessungen erreicht werden soll.

Diese Aufgabe wird mittels eines Zylindergehäuses gemäß dem Patentanspruch 1 gelöst. Ein Verfahren zur Herstellung eines erfindungsgemäßen Zylindergehäuses ist Gegenstand des Patentanspruchs 8 und ein Gießkern zur Verwendung in einem solchen Verfahren ist Gegenstand des Patentanspruchs 10. Vorteilhafte Ausgestaltungsformen des erfindungsgemäßen Zylindergehäuses und des erfindungsgemäßen Gießkerns sowie bevorzugte Ausführungsformen des erfindungsgemäßen Verfahrens sind Gegenstände der weiteren Patentansprüche und/oder ergeben sich aus der nachfolgenden Beschreibung der Erfindung.

Erfindungsgemäß ist ein vorzugsweise einstückig ausgebildetes Zylindergehäuse für eine Hubkolbenvorrichtung und insbesondere für eine (Hubkolben-)Brennkraftmaschine vorgesehen, das mindestens zwei Zylinder umfasst, die jeweils zur Aufnahme eines Kolbens der Hubkolbenvorrichtung vorgesehen sind. Das Zylindergehäuse weist weiterhin für jeden der Zylinder einen integralen (d.h. innerhalb des Zylindergehäuses und somit insbesondere nicht von Zylinderlaufbuchsen ausgebildeten) Kühlmantel auf, der die Zylinder in zumindest einem längsaxialen Abschnitt umfangsseitig umgibt, wobei die Kühlmäntel jeweils mittels eines oder mehrerer Trennwände in eine Mehrzahl von geschlossen umlaufenden Kühlkanälen unterteilt sind und wobei in zumindest einen der Kühlmäntel ein Kühlmitteleinlass und in zumindest einen der Kühlmäntel ein Kühlmittelauslass mündet. Von den Kühlkanälen gehen solche, die verschiedenen der Zylinder zugeordnet sind, zwischen den Zylindern ineinander über.

Infolge dieses Übergangs der den verschiedenen Zylindern zugeordneten Kühlkanäle ineinander kann im Bereich eines von dem Zylindergehäuse ausgebildeten, benachbarte Zylinder voneinander separierenden Trennstegs eine vorteilhafte Kühlwirkung realisiert werden, wobei gleichzeitig die (minimale) Breite des die Kühlkanäle integrierenden Trennstegs und damit auch der Abstand benachbarter Zylinder möglichst gering gehalten werden kann. Dies kann sich entsprechend positiv auf die Gesamtabmessungen des Zylindergehäuses und einer ein solches Zylindergehäuse umfassenden Hubkolbenvorrichtung und insbesondere einer entsprechenden Brennkraftmaschine auswirken. Dies gilt insbesondere im Vergleich mit einer Hubkolbenvorrichtung, bei der Kühlkanäle durch ein Zusammenwirken von in einer Außenseite von Zylinderlaufbuchsen integrierten Vertiefungen mit Wandungen von die Zylinderlaufbuchsen aufnehmenden Aufnahmeöffnungen eines Zylinderkurbelgehäuses ausgebildet sind, weil sich hierbei die Abstände zwischen den zur Führung der Kolben vorgesehenen Innenseiten benachbarter Zylinderlaufbuchsen jeweils durch eine Addition der Breite eines zwischen den Aufnahmeöffnungen vorgesehenen Trennstegs und der zweifachen Wandstärke der Zylinderlaufbuchsen ergeben.

Bei einem erfindungsgemäßen Zylindergehäuse ist weiterhin vorgesehen, dass in jeden der Kühlmäntel ein Kühlmitteleinlass und ein Kühlmittelauslass mündet, wodurch eine vorteilhafte Durchströmung für die einzelnen Kühlmäntel und damit eine vorteilhafte Kühlwirkung für das Zylindergehäuse erreicht werden kann.

Zudem ist vorgesehen, dass der Kühlmitteleinlass und der Kühlmittelauslass der einzelnen Kühlmäntel in Umfangsrichtung des Zylinders versetzt angeordnet sind. Ein solcher Versatz soll sich dabei zumindest auf die Zentren der Mündungsquerschnitte der Kühlmitteleinlässe und der Kühlmittelauslässe beziehen. Vorzugsweise kann vorgesehen sein, dass der Versatz 180° beträgt. Auf diese Weise kann eine möglichst gleichartige Durchströmung für die zwei durch die Kühlmitteleinlässe und die Kühlmittelauslässe separierten Abschnitte der einzelnen Kühlkanäle realisiert werden.

Bevorzugt kann für ein solches erfindungsgemäßes Zylindergehäuse dann noch vorgesehen sein, dass der Kühlmitteleinlass und der Kühlmittelauslass bezogen auf die Längsrichtung des dazugehörigen Zylinders auf der gleichen Höhe angeordnet sind. Dabei soll sich die "gleiche Höhe" zumindest auf die Mündungsquerschnitte insgesamt und vorzugsweise auf die Zentren der Mündungsquerschnitte beziehen.

Eine erfindungsgemäße Hubkolbenvorrichtung, die insbesondere in Form einer (Hubkolben-)Brennkraftmaschine ausgebildet sein kann, umfasst zumindest ein erfindungsgemäßes Zylindergehäuse und jeweils einen beweglich in den Zylindern des Zylindergehäuses gelagerten Kolben.

Durch die Unterteilung der den einzelnen Zylindern zugeordneten Kühlmäntel in eine Mehrzahl von Kühlkanälen kann die (Wand-)Fläche, die mit einem zur Durchströmung der Kühlmäntel vorgesehenen Kühlmittel in Kontakt kommt, im Vergleich zu konventionellen Kühlmänteln deutlich erhöht werden, wodurch ein entsprechend hoher Wärmeübergang von dem Zylindergehäuse auf das Kühlmittel erreicht werden kann. Dadurch kann gegebenenfalls ermöglicht werden, einen insgesamt verringerten Volumenstrom des Kühlmittels durch die Kühlmäntel zirkulieren zu lassen, ohne dass dadurch die Kühlleistung reduziert würde. Ein verringerter Volumenstrom des Kühlmittels kann so zu einer verringerten Förderleistung für eine zur Förderung des Kühlmittels vorgesehene Arbeitsmaschine (Pumpe bei einer bevorzugten Verwendung einer Kühlflüssigkeit oder Verdichter bei einer ebenfalls denkbaren Verwendung eines Kühlgases als Kühlmittel) führen, was sich positiv auf sowohl die Kosten als auch das Gewicht der Arbeitsmaschine und damit einer eine solche Arbeitsmaschine umfassenden Hubkolbenvorrichtung auswirken kann. Gleiches gilt für eine eine solche Hubkolbenvorrichtung umfassende, erfindungsgemäße Brennkraftmaschine. Sofern, wie üblich, bei einer solchen Brennkraftmaschine die zur Förderung des Kühlmittels vorgesehene Arbeitsmaschine durch die Brennkraftmaschine selbst angetrieben wird, kann die erfindungsgemäß erzielbare, verringerte Förderleistung zu einer Reduzierung des Kraftstoffverbrauchs führen. Der erfindungsgemäß erzielbare relativ geringe Volumenstrom des Kühlmittels kann sich zudem indirekt positiv auf das Gewicht und auch die Abmessungen eines erfindungsgemäßen Zylindergehäuses auswirken. Dies gilt nicht nur wegen eines entsprechend verringerten Eigengewichts des Kühlmittels, was insbesondere bei der bevorzugten Verwendung einer Kühlflüssigkeit relevant ist, sondern auch wegen der im Vergleich zu einem konventionellen, nicht in eine Mehrzahl von relativ klein dimensionierten Kühlkanälen unterteilten Kühlmantel verringerten strukturellen Schwächung des Zylindergehäuses infolge des insgesamt kleineren Kühlmantels sowie der stabilisierend wirkenden Trennwände, die somit auch im geringeren Maße durch strukturelle Verstärkungsmaßnahmen ausgeglichen werden muss.

Um den durch diese Ausgestaltung eines erfindungsgemäßen Zylindergehäuses erzielbaren Vorteil möglichst optimal auszunutzen sollte vorzugsweise vorgesehen sein, dass die (bezüglich einer Längsachse des jeweiligen Zylinders radial ausgerichteten) Strömungsquerschnitte der Kühlkanäle möglichst klein ausgebildet sind. Insbesondere kann dabei vorgesehen sein, dass der Strömungsquerschnitt mindestens eines, einzelner oder vorzugsweise aller Kühlkanäle kleiner als die (jeweils kleinsten) Öffnungsquerschnitte sowohl des Kühlmitteleinlasses als auch des Kühlmittelauslasses ist. Sofern der Strömungsquerschnitt eines oder mehrerer der Kühlkanäle entlang seines Verlaufs variiert, soll dies für (jeweils) den größten Strömungsquerschnitt gelten. Eine zu kleine Dimensionierung der Strömungsquerschnitte der Kühlkanäle sollte jedoch vermieden werden, weil sich dies hinsichtlich einer Erhöhung des Strömungswiderstand für das Kühlmittel negativ auswirken kann, wodurch zumindest der erzielbare Vorteil einer vergleichsweise geringen Förderleistung für das Kühlmittel kompensiert oder überkompensiert werden könnte. Vorzugsweise sollte daher vorgesehen sein, dass der (kleinste) Strömungsquerschnitt der Kühlkanäle ≥ 4 mm² beträgt. Besonders bevorzugt kann dieser zwischen 4 mm² und 100 mm², insbesondere zwischen 4 mm² und 25 mm², betragen.

Eine Herstellung eines erfindungsgemäßen Zylindergehäuses, zumindest jedoch des die Kühlkanäle umfassenden Abschnitts davon, kann in vorteilhafter Weise mittels eines generativen Fertigungsverfahrens oder durch Gießen unter Verwendung eines zumindest die Kühlmäntel und vorzugsweise auch den oder die Kühlmitteleinlässe und den oder die Kühlmittelauslässe ausbildenden, verlorenen (d.h. nicht mehrfach nutzbaren) Kerns erfolgen, weil diese Fertigungsverfahren in vorteilhafter Weise die Integration von zumindest abschnittsweise vollumfänglich geschlossen und damit nicht von außen zugänglichen Hohlräumen in einem herzustellenden Zylindergehäuse ermöglichen.

Bei einer solchen Herstellung eines erfindungsgemäßen Zylindergehäuses oder zumindest des die Kühlkanäle umfassenden Abschnitts davon mittels Gießens unter Verwendung eines verlorenen Kerns kann vorzugsweise vorgesehen sein, dass für den verlorenen Kern ein lösliches und insbesondere wasserlösliches Grundmaterial, beispielsweise ein Salz, verwendet wird, weil dadurch auf relativ einfache Weise ein im Wesentlichen vollständiges Ausspülen des Grundmaterials nach der Herstellung des Zylindergehäuses aus den als Kühlkanäle und gegebenenfalls auch als Kühlmitteleinlass und Kühlmittelauslass vorgesehenen Hohlräumen ermöglicht wird. Dies gilt insbesondere im Vergleich zu einem nicht-löslichen Grundmaterial, wie beispielsweise Sand, der für ein Gießen von Metallstrukturen regelmäßig verwendet wird und der zwar ausspülbar ist, sich dabei aber nicht in der Spülflüssigkeit auflöst.

Ein erfindungsgemäßer Gießkern, der zur Verwendung in einem erfindungsgemäßen Verfahren zur Herstellung eines erfindungsgemäßen Zylindergehäuses vorgesehen ist, umfasst zumindest eine Mehrzahl von Ringabschnitten, die in Gruppen jeweils zur Ausbildung eines Kühlkanals eines der Kühlmäntel des Zylindergehäuses vorgesehen sind, wobei radial benachbarte Ringabschnitte, die verschiedenen der Gruppen zugeordnet sind, in einem Umfangsabschnitt ineinander übergehen und dadurch integral ausgebildet sind. Ein solcher Gießkern weist weiterhin jeweils einen zur Ausbildung eines Kühlmitteleinlasses jedes Kühlmantels des Zylindergehäuses vorgesehenen Einlassabschnitt und jeweils einen zur Ausbildung eines Kühlmittelauslasses jedes Kühlmantels des Zylindergehäuses vorgesehenen Auslassabschnitt auf, wobei die Anschlussabschnitte in Umfangsrichtung der Ringabschnitte des jeweiligen Kühlmantels versetzt angeordnet sind.

Eine Herstellung eines erfindungsgemäßen Gießkerns kann in vorteilhafter Weise mittels Gießens erfolgen, wobei hierfür in vorteilhafter Weise eine Verwendung einer Sandform vorgesehen sein kann. Dies gilt insbesondere, sofern für die Ausgestaltung des Gießkerns eine Verwendung von einem löslichen Grundmaterial und insbesondere einem Salz als Grundmaterial vorgesehen ist.

Gemäß einer vorteilhaften Weiterbildung eines erfindungsgemäßen Zylindergehäuses kann vorgesehen sein, dass sich der/die Mündungsquerschnitt(e) des/der Kühlmitteleinlasses/Kühlmitteleinlässe und/oder des/der Kühlmittelauslasses/Kühlmittelauslässe über die gesamte Länge (jeweils bezogen auf die Längserstreckung des dazugehörigen Zylinders) des Kühlmantels erstreckt/erstrecken, so dass der oder die Kühlmitteleinlässe und/oder der oder die Kühlmittelauslässe (jeweils) in jeden Kühlkanal des diesen zugeordneten Kühlmantels münden. Dadurch kann sichergestellt werden, dass die Kühlflüssigkeit möglichst gleichmäßig auf sämtliche der Kühlkanäle verteilt wird, was sich wiederum vorteilhaft hinsichtlich der Durchströmung der Kühlkanäle und damit hinsichtlich der Kühlwirkung für ein solches Zylindergehäuse auswirken kann.

In einer bevorzugten Ausgestaltungsform eines erfindungsgemäßen Zylindergehäuses kann zudem vorgesehen sein, dass die Kühlmäntel entlang der Längserstreckungen der Zylinder nur abschnittsweise, d.h. in einem oder mehreren Abschnitten der einzelnen Zylinder, vorgesehen sind oder die Kühlkanäle der einzelnen Kühlmäntel entlang der Längserstreckungen der Zylinder ungleichförmig ausgebildet und/oder angeordnet sind. Dadurch kann eine entlang der Längserstreckungen der Zylinder ungleichförmige Kühlwirkung realisiert werden, die an den unterschiedlichen Wärmeübergang aus den Zylindern in das Zylindergehäuse möglichst optimal angepasst werden kann.

Bei einer erfindungsgemäßen Brennkraftmaschine mit einem solchen Zylindergehäuse kann vorzugsweise vorgesehen sein, dass die Kühlkanäle jeweils nur in einem den oberen Totpunkt einer zyklischen Bewegung des zugeordneten Kolbens umfassenden Abschnitt vorgesehen oder die Kühlkanäle derart ausgebildet sind, dass die (mittlere) Kühlwirkung in dem den oberen Totpunkt umfassenden Drittel der Längserstreckung der Zylinder größer als in dem mittleren Drittel und/oder dem unteren Drittel ist. Dadurch kann eine ausreichende Kühlung des die Zylinder begrenzenden Zylindergehäuses in dem oberen Drittel, in dem der Wärmeübergang infolge der dort primär stattfindenden Verbrennungsprozesse regelmäßig am höchsten ist, gewährleistet werden, während eine zu starke Kühlung der Zylinderwandungen in den anderen Abschnitten vermieden wird. Auf diese Weise kann in diesen anderen Abschnitten eine hinsichtlich einer Reibungsverringerung möglichst optimale Einstellung der Viskosität eines zwischen den Zylinderwandungen und den Außenflächen der Kolben wirkenden Schmiermittels erreicht werden.

Bei einer weiterhin bevorzugten Ausgestaltungsform eines erfindungsgemäßen Zylindergehäuses kann vorgesehen sein, dass zumindest einige, vorzugsweise alle benachbarten Kühlkanäle eines Kühlmantels (und insbesondere aller Kühlmäntel) direkt mittels mindestens eines und vorzugsweise mittels mehrerer Verbindungskanäle miteinander verbunden sind. Diese Verbindungskanäle können primär dazu dienen, die Ausbildung eines ausreichend belastbaren Gießkern zur Herstellung eines erfindungsgemäßen Zylindergehäuses zu ermöglichen, der folglich zumindest einen, vorzugsweise mehrere (für jedes Paar axial benachbarter Ringabschnitte) Verbindungsabschnitte aufweist, die axial benachbarte Ringabschnitte, die zur Ausbildung der Kühlkanäle in dem herzustellenden Zylindergehäuse vorgesehen sind, miteinander verbinden. Durch die Verbindungsabschnitte können die im Querschnitt vorzugsweise relativ klein dimensionierten und gleichzeitig in Umfangsrichtung relativ lang ausgebildeten Ringabschnitte in vorteilhafter Weise gegeneinander abgestützt werden, wodurch ein Versagen der Ringabschnitte beim Gießen eines erfindungsgemäßen Zylindergehäuses unter Verwendung eines solchen Gießkerns vermieden werden kann.

Bei einer bevorzugten Weiterbildung eines solchen erfindungsgemäßen Zylindergehäuses mit die Kühlkanäle miteinander verbindenden Verbindungskanälen kann dann noch vorgesehen sein, dass zumindest einige und vorzugsweise sämtliche der Verbindungskanäle schräg bezüglich der Längsachsen der dazugehörigen Zylinder verlaufend ausgebildet sind. Bei gekrümmt verlaufenden Verbindungskanälen bezieht sich die Angabe "schräg" jeweils auf die Verbindungsgerade zwischen den Mündungsstellen der einzelnen Verbindungskanäle in die dazugehörigen Kühlkanäle. Auf diese Weise wird eine bezüglich der Umfangsrichtung versetzte Anordnung für die beiden Mündungsstellen der einzelnen Verbindungskanäle erreicht, die mit einem Druckgefälle verbunden sein kann, wodurch ein Stau von Kühlmittel innerhalb der Verbindungskanäle vermieden oder zumindest gering gehalten werden kann. Ein erfindungsgemäßer Gießkern zur Ausgestaltung eines solchen Zylindergehäuses ist dadurch gekennzeichnet, dass der oder die Verbindungsabschnitte schräg bezüglich der (vorzugsweise koaxial zueinander ausgerichteten) Mittellängsachsen der Ringabschnitte verlaufend ausgerichtet sind.

Ergänzend oder alternativ können zu Stabilisierung eines erfindungsgemäßen Gießkerns auch andere strukturelle Maßnahmen vorgesehen sein. Beispielsweise kann eine Stützstruktur, beispielsweise aus Metalldrähten, in den Kern integriert sein, wobei diese Stützstruktur in einem unter Verwendung eines solchen Gießkerns ausgebildeten Zylindergehäuse verbleibt, d.h. in dieses integriert wird.

Sofern ein ausreichend stabiler Gießkern auch ohne Verbindungsabschnitte hergestellt werden kann, sollten diese möglichst nicht vorgesehen sein, um eine fluidleitende Verbindung zwischen den Kühlkanälen der einzelnen Kühlmäntel des Zylindergehäuses (mit Ausnahme einer gegebenenfalls vorgesehenen Verbindung über die Kühlmitteleinlässe und die Kühlmittelauslässe) möglichst zu vermeiden. Dadurch können Strömungsverluste, die beim Überströmen von Kühlmittel zwischen den Kühlkanälen über die Verbindungsabschnitte auftreten würden, und ein Stau von Kühlmittel innerhalb solcher Verbindungskanäle vermieden werden.

Die Erfindung betrifft auch ein Kraftfahrzeug, insbesondere ein radbasiertes Kraftfahrzeug (vorzugsweise PKW oder LKW), mit einer erfindungsgemäßen Brennkraftmaschine. Dabei kann die Brennkraftmaschine insbesondere zur (direkten oder indirekten) Bereitstellung der Antriebsleistung für das Kraftfahrzeug vorgesehen sein.

Die erfindungsgemäße Ausgestaltung eines Zylindergehäuses kann nicht nur zur Verbesserung einer (Hubkolben-)Brennkraftmaschine sondern zur Verbesserung beliebiger Hubkolbenvorrichtungen, bei denen eine Kühlung durch ein aktives Abführen von Wärmeenergie, die aus den Zylindern in das jeweilige Zylindergehäuse übergeht, relevant ist, dienen. Dies kann beispielsweise bei Kolbenverdichtern der Fall sein.

Die unbestimmten Artikel ("ein", "eine", "einer" und "eines"), insbesondere in den Patentansprüchen und in der die Patentansprüche allgemein erläuternden Beschreibung, sind als solche und nicht als Zahlwörter zu verstehen. Entsprechend damit konkretisierte Komponenten sind somit so zu verstehen, dass diese mindestens einmal vorhanden sind und mehrfach vorhanden sein können.

Die vorliegende Erfindung wird nachfolgend anhand von in den Zeichnungen dargestellten Ausgestaltungsbeispielen näher erläutert. In den Zeichnungen zeigt, in teilweise vereinfachter Darstellung, die:
- Fig. 1:: einen Querschnitt durch eine Brennkraftmaschine mit einem erfindungsgemäßen Zylindergehäuse;
- Fig. 2:: ein erfindungsgemäßes Zylindergehäuse, beispielsweise für eine Brennkraftmaschine gemäß der Fig. 1;
- Fig. 3:: einen zur Herstellung eines Zylindergehäuses gemäß der Fig. 2 nutzbaren, erfindungsgemäßen Gießkern in einer perspektivischen Ansicht;
- Fig. 4:: den Gießkern in einer Ansicht von oben;
- Fig. 5:: den Gießkern in einer Ansicht von vorne; und
- Fig. 6:: einen Abschnitt des Gießkerns in einer vergrößerten, perspektivischen Ansicht.

Die Fig. 1 zeigt in einem Querschnitt eine (erfindungsgemäße) Brennkraftmaschine mit einem erfindungsgemäßen Zylindergehäuse 10. Diese umfasst ein mehrteiliges Gehäuse. In einem ersten Gehäuseteil dieses Gehäuses, das nachfolgend als Zylindergehäuse 10 bezeichnet wird und das vorzugsweise aus Metall und insbesondere einem Leichtmetall, beispielsweise einer Aluminiumlegierung ausgebildet sein kann, sind mehrere in Reihe angeordnete Zylinder 12 ausgebildet. Innerhalb der Zylinder 12 ist jeweils ein Kolben 14 beweglich geführt ist. Mittels jeweils eines Pleuels 16 ist jeder der Kolben 14 mit einem Kurbelzapfen 18 einer Kurbelwelle 20 verbunden, die drehbar innerhalb eines zweiten Gehäuseteils gelagert ist, der nachfolgend als Kurbelgehäuse 22 bezeichnet wird und der sich an die Unterseite des Zylindergehäuses 10 anschließt. In das Kurbelgehäuse 22 ist eine Ölwanne 24 integriert, an, in der ein Reservoir an (flüssigem) Schmiermittel vorgehalten sein kann.

Eine Bewegung der Kolben 14 entlang ihrer Längsachsen 26 beziehungsweise der Längsachsen 26 der dazugehörigen Zylinder 12 wird mittels der Pleuel 16 und mittels der dezentral bezüglich der Rotationsachse 28 der Kurbelwelle 20 angeordneten Lagerungen der Pleuel 16 auf den dazugehörigen Kurbelzapfen 18 in eine Drehbewegung der Kurbelwelle 20 übersetzt, wobei diese Koppelung der Kolben 14 an die Kurbelwelle 20 zudem dafür sorgt, dass sich die Bewegungsrichtungen der Kolben 14 immer dann ändern, wenn die dazugehörigen Kurbelzapfen 18 mit ihren Längs- beziehungsweise Rotationsachsen 30 die Längsachsen 32 der dazugehörigen Zylinder 12 beziehungsweise Kolben 14 kreuzen. Die entsprechenden Stellungen der Kolben 14 werden als oberer Totpunkt (gekennzeichnet durch die weitestmögliche Entfernung der jeweiligen Kolben 14 von der Rotationsachse 28 der Kurbelwelle 20) und als unterer Totpunkt (gekennzeichnet durch die weitestmöglich an die von die Rotationsachse 28 der Kurbelwelle 20 angenäherte Position der einzelnen Kolben 14) bezeichnet.

Eine Bewegung der Kolben 14 kann durch die gezielte Verbrennung eines Kraftstoff-Frischgas-Gemischs in Brennräumen 32, die jeweils von der Oberseite eines Kolbens 14, einem Abschnitt des dazugehörigen Zylinders 12 sowie einem Zylinderkopf 34, der sich an das obere Ende des Zylindergehäuses 10 anschließt, begrenzt ist, bewirkt werden. Die Initiierung eines solchen Verbrennungsprozesses erfolgt für jeden der Brennräume 32 in der (zeitlichen) Nähe des oberen Totpunkts der jeweiligen Kolbenbewegung infolge einer Fremdzündung mittels nicht dargestellter Zündkerzen (bei einer Ausgestaltung der Brennkraftmaschine als Ottomotor) oder mittels einer Selbstzündung infolge einer insbesondere sich aus einer relativ hohen Verdichtung des Kraftstoff-Frischgas-Gemisches ergebenden ausreichenden Temperaturerhöhung (bei einer Ausgestaltung der Brennkraftmaschine als Dieselmotor). Dazu wird der Kraftstoff über jeweils einen Injektor 36 und das Frischgas, bei dem es sich ausschließlich oder hauptsächlich um Luft handeln kann, mittels Einlassventilen 38 gesteuert in die Brennräume 32 eingebracht. Das bei der Verbrennung des Kraftstoff-Frischgas-Gemischs erzeugte Abgas wird anschließend, über Auslassventile 40 gesteuert, aus den Brennräumen 32 abgeführt. Eine Betätigung der Einlassventile 38 und der Auslassventile 40 kann in bekannter Weise über eine oder mehrere Nockenwellen (nicht dargestellt) erfolgen, die beispielsweise über einen sogenannten Steuertrieb von der Kurbelwelle 20 angetrieben sein können.

Für jeden der Zylinder12 ist ein Kühlmantel vorgesehen, der aus einer Mehrzahl von geschlossen umlaufenden, zueinander parallel ausgerichteten Kühlkanälen 42 besteht, die in das Zylindergehäuse 10 integriert sind. Weiterhin ist für jeden der Kühlmäntel jeweils ein Kühlmitteleinlass 44 sowie ein Kühlmittelauslass 46 vorgesehen, wobei diese auf derselben Höhe (bezogen auf die Längserstreckungen der Zylinder 12) und um 180° bezüglich der Längsachse 26 des jeweiligen Zylinders 12 versetzt zueinander (diagonal gegenüberliegend) angeordnet sind. Die Kühlmitteleinlässe 44 und die Kühlmittelauslässe 46 münden dabei in sämtliche der jeweils zugehörigen Kühlkanäle 42.

Die Kühlmäntel sowie die Kühlmitteleinlässe 44 und die Kühlmittelauslässe 46 sind Bestandteil eines Kühlsystems der Brennkraftmaschine, das zumindest auch noch eine Kühlmittelpumpe umfasst, die dazu dient, ein flüssiges Kühlmittel in einem Kreislauf zu pumpen, wobei das Kühlmittel über die Kühlmitteleinlässe 44 in die jeweils dazugehörigen Kühlkanäle 42 strömt und aus den Kühlkanälen 42 über die jeweils dazugehörigen Kühlmittelauslässe 46 wieder abgeführt wird. Bei der Durchströmung der Kühlkanäle 42 nimmt das Kühlmittel Wärmeenergie auf, die zunächst aus den Brennräumen 32 auf die angrenzenden Wandungen des Zylindergehäuses 10 und anschließend auf das in den Kühlkanälen 42 strömende Kühlmittel übergeht. Dadurch wird die gewünschte Kühlung der Brennräume 32 und des Zylindergehäuses 10 der Brennkraftmaschine erreicht. Die aufgenommene Wärmeenergie wird von dem Kühlmittel in einem nicht dargestellten Umgebungswärmetauscher des Kühlsystems an ein weiteres Kühlmedium, insbesondere Umgebungsluft, abgeführt. Das Kühlmittel kann dann wieder über die Kühlmitteleinlässe 44 in die Kühlmäntel des Zylindergehäuses 10 rezirkuliert werden.

Bei dem Zylindergehäuse der in der Fig. 1 dargestellten Brennkraftmaschine ebenso wie bei dem dazu im Wesentlichen identischen Zylindergehäuse 10 gemäß der Fig. 2 sind die Kühlmäntel jeweils in lediglich einem Abschnitt in der Nähe des oberen Endes der Zylinder 12 in das Zylindergehäuse 10 integriert, wobei die Längserstreckungen dieser Abschnitte beispielsweise ca. ein Viertel oder ein Drittel der gesamten Längserstreckungen der Zylinder 12 betragen können. Bei der Brennkraftmaschine gemäß der Fig. 1 und bei einer ein Zylindergehäuse 10 gemäß der Fig. 2 umfassenden Brennkraftmaschine erfolgt daher eine direkte Kühlung der Zylindergehäuse 10 lediglich in einem Bereich in der Nähe des jeweiligen oberen Totpunkts der Bewegungen der Kolben 14. Dies ist vorgesehen, weil dort im Betrieb einer Brennkraftmaschine primär Wärmeenergie erzeugt wird, die abgeführt werden soll, um die Temperaturen in den Brennräumen 32 und in den angrenzenden Bauteilen auf zulässige Werte begrenzt zu halten. In den übrigen Abschnitten der Zylinder 12 kann dagegen der Übergang von Wärmeenergie aus den Zylindern 12 in das Zylindergehäuse 10 und von dort in die übrigen Teile der Brennkraftmaschine so gering sein, dass auf eine direkte Kühlung verzichtet werden kann. Dies kann insbesondere bei einer Ausgestaltung der Zylindergehäuse 10 aus relativ gut Wärme leitenden Werkstoffen (z.B. Aluminiumlegierungen) der Fall sein, wodurch die übergehenden Wärmeenergie auch ohne direkte Kühlung ausreichend sicher abgeführt werden kann. In jedem Fall kann durch eine solche Ausgestaltung eine "Überkühlung" dieser Abschnitte der Zylindergehäuse 10 vermieden werden, die zu einer relativ hohen Viskosität von Schmiermittel, das zwischen den Außenflächen der Kolben 14 und den Wandungen der Zylinder 12 angeordnet ist, und damit zu relativ hohen Reibungsverlusten führen könnte.

Die Herstellung eines erfindungsgemäßen Zylindergehäuses 10 gemäß den Fig. 1 und 2 kann beispielsweise durch Gießen unter Verwendung eines Gießkerns 48, wie er beispielsweise in den Fig. 3 bis 5 dargestellt ist, erfolgen. Dieser Gießkern 48, der beispielsweise selbst durch Gießen aus einem Kernmaterial, das beispielsweise Salz als Grundmaterial umfasst, ausgebildet sein kann, umfasst eine Mehrzahl von kreisringförmig umlaufenden Ringabschnitten 50, die zur Ausbildung jeweils eines Kühlkanals des herzustellenden Zylindergehäuses 10 dienen, wobei mehrere (im vorliegenden Ausführungsbeispiel vier) Gruppen vorgesehen sind, die jeweils eine Mehrzahl von Ringabschnitten 50 umfassen, die in koaxialer Ausrichtung und axial beabstandet zueinander angeordnet sind. Jede dieser Gruppen von Ringabschnitten 50 bildet einen einem Zylinder 12 des herzustellenden Zylindergehäuses 10 zugeordneten Kühlmantel aus. Die Gießform bildet weiterhin für jede der Gruppen von Ringabschnitten 50 jeweils zwei Anschlussabschnitte 52 aus, die bezüglich der dazugehörigen Ringabschnitte 50 einander diagonal gegenüberliegend angeordnet sind und die in die dazugehörigen Ringabschnitte 50 übergehen. Diese Anschlussabschnitte 52 sind dafür vorgesehen, einen Kühlmitteleinlass 44 sowie einen Kühlmittelauslass 46 für die dazugehörigen, von den Kühlkanälen 42 ausgebildeten Kühlmäntel auszubilden.

Wie es sich insbesondere aus der Fig. 6 ergibt gehen auch die jeweils auf gleicher (axialer) Höhe liegenden Ringabschnitte 50 benachbarter Gruppen in jeweils einem Umfangsabschnitt ineinander über, so dass sich für die durch die Ringabschnitte 50 ausgebildeten Kühlkanäle 42 eine fluidleitende Verbindung miteinander beziehungsweise ein integraler Abschnitt, der jeweils zu zwei radial benachbarten Kühlkanälen 42 gehört, ergibt. Diese Ausgestaltung des Gießkerns 48 beziehungsweise die dadurch erreichte Ausgestaltung der Kühlkanäle 42 ermöglicht eine Integration von hinsichtlich der Strömungsquerschnitte ausreichend groß dimensionierten Kühlkanälen 42 in relativ schmale Trennstege 54 (vgl. Fig. 2; z.B. ca. 8 mm Breite im engsten Abschnitt), die jeweils zwischen benachbarten Zylindern 12 der erfindungsgemäßen Zylindergehäuse 10 ausgebildet sind. Folglich kann trotz relativ kompakter Abmessungen der Zylindergehäuse 10, die durch eine schmale Dimensionierung der Trennstege 54 ermöglicht wird, eine ausreichende Kühlleistung auch im Bereich dieser Trennstege 54 realisiert werden.

Bei dem Gießkern gemäß den Fig. 3 bis 5 ist ergänzend vorgesehen, dass jeweils zwei axial beabstandete Ringabschnitte 50 durch mehrere (im vorliegenden Ausgestaltungsbeispiel vier) Verbindungsabschnitte 56 miteinander verbunden sind, wodurch die Stabilität des Gießkerns 48 in den von den Anschlussabschnitten 52 beabstandeten Bereichen der Ringabschnitte 50 erhöht werden kann, um ein Versagen des Gießkerns 48 beim Gießen eines Zylindergehäuses 10 zu vermeiden. Diese Verbindungsabschnitte 56 führen zur Ausbildung von jeweils einem Verbindungskanal (nicht sichtbar), der zwei axial beabstandete Kühlkanäle 42 miteinander fluidleitend verbindet. Über die Verbindungskanäle kann Kühlmittel zwischen den Kühlkanälen 42 überströmen. Um zu vermeiden, dass sich in diesen Verbindungskanälen Kühlmittel staut, sind diese und somit auch die Verbindungsabschnitte 56 des Gießkerns 48 schräg beziehungsweise nicht-parallel bezüglich der (koaxialen) Mittellängsachsen 58 der Kühlkanäle 42 beziehungsweise der Ringabschnitte 50 ausgerichtet. Dadurch ergeben sich für die jeweils zwei Mündungen der Verbindungsabschnitte 56 in die Kühlkanäle 42 unterschiedliche Abstände (bezüglich der Umfangsrichtung) zu dem dazugehörigen Kühlmitteleinlass 44 sowie zu dem dazugehörigen Kühlmittelauslass 46 und daraus folgend zumindest geringfügig unterschiedliche hydraulische Drücke in diesen Mündungen. Dies führt zu Druckgefällen über den Verbindungsabschnitten 56, wodurch eine Durchströmung der Verbindungsabschnitte 56 gefördert wird.

### BEZUGSZEICHENLISTE

- 10: Zylindergehäuse
- 12: Zylinder
- 14: Kolben
- 16: Pleuel
- 18: Kurbelzapfen
- 20: Kurbelwelle
- 22: Kurbelgehäuse
- 24: Ölwanne
- 26: Längsachse des Kolbens/Zylinders
- 28: Rotationsachse der Kurbelwelle
- 30: Längsachse/Rotationsachse eines Kurbelzapfens
- 32: Brennraum
- 34: Zylinderkopf
- 36: Injektor
- 38: Einlassventil
- 40: Auslassventil
- 42: Kühlkanal
- 44: Kühlmitteleinlass
- 46: Kühlmittelauslass
- 48: Gießkern
- 50: Ringabschnitt
- 52: Anschlussabschnitt
- 54: Trennsteg
- 56: Verbindungsabschnitt
- 58: Mittellängsachse eines Kühlkanals/Ringabschnitts

## Patentansprüche

1. Zylindergehäuse (10) für eine Hubkolbenvorrichtung mit mindestens zwei Zylindern (12), die jeweils zur Aufnahme eines Kolbens (14) der Hubkolbenvorrichtung vorgesehen sind, und mit für jeden der Zylinder (12) einem integralen, die Zylinder (12) umfangsseitig umgebenden Kühlmantel, wobei die Kühlmäntel in eine Mehrzahl von geschlossen umlaufenden Kühlkanälen (42) unterteilt sind und wobei in zumindest einen der Kühlmäntel ein Kühlmitteleinlass (44) und in zumindest einen der Kühlmäntel ein Kühlmittelauslass (46) mündet, wobei von den Kühlkanälen (42) solche, die verschiedenen der Zylinder zugeordnet sind, zwischen den Zylindern (12) ineinander übergehen, **dadurch gekennzeichnet, dass** in jeden der Kühlmäntel ein Kühlmitteleinlass (44) und ein Kühlmittelauslass (46) mündet, wobei der Kühlmitteleinlass (44) und der Kühlmittelauslass (46) in Umfangsrichtung des dazugehörigen Zylinders (12) versetzt angeordnet sind.

2. Zylindergehäuse (10) gemäß Anspruch 1, **dadurch gekennzeichnet, dass** der Kühlmitteleinlass (44) und der Kühlmittelauslass (46) bezogen auf die Längsrichtung des dazugehörigen Zylinders auf der gleichen Höhe angeordnet sind.

3. Zylindergehäuse (10) gemäß Anspruch 1 oder 2, **dadurch gekennzeichnet, dass** der Strömungsquerschnitt mindestens eines Kühlkanals (42) kleiner als die Öffnungsquerschnitte des Kühlmitteleinlasses (44) und des Kühlmittelauslasses (46) ist.

4. Zylindergehäuse (10) gemäß einem der vorhergehenden Ansprüche, **dadurch gekennzeichnet, dass** der oder die Kühlmitteleinlässe (44) und/oder der oder die Kühlmittelauslässe (46) in jeden Kühlkanal (42) des diesen zugeordneten Kühlmantels münden.

5. Zylindergehäuse (10) gemäß einem der vorhergehenden Ansprüche, **dadurch gekennzeichnet, dass** die Kühlmäntel entlang der Längserstreckungen der Zylinder (12) nur abschnittsweise vorgesehen sind oder die Kühlkanäle (42) der Kühlmäntel entlang der Längserstreckungen der Zylinder (12) ungleichförmig ausgebildet und/oder angeordnet sind.

6. Zylindergehäuse (10) gemäß einem der vorhergehenden Ansprüche, **dadurch gekennzeichnet, dass** benachbarte Kühlkanäle (42) eines Kühlmantels direkt mittels mindestens eines Verbindungskanals miteinander verbunden sind.

7. Zylindergehäuse (10) gemäß Anspruch 6, **dadurch gekennzeichnet, dass** der Verbindungskanal schräg bezüglich der Längsachse (26) des dazugehörigen Zylinders (12) verlaufend ausgebildet ist.

8. Verfahren zur Herstellung eines Zylindergehäuses (10) gemäß einem der vorhergehenden Ansprüche, **gekennzeichnet durch** die Ausbildung mittels eines generativen Fertigungsverfahrens oder durch Gießen unter Verwendung eines zumindest die Kühlmäntel ausbildenden, verlorenen Gießkerns (48).

9. Verfahren gemäß Anspruch 8, **gekennzeichnet durch** die Verwendung eines löslichen Grundmaterials für den Gießkern (48).

10. Gießkern (48) zur Verwendung in einem Verfahren gemäß Anspruch 8 oder 9,
**gekennzeichnet durch**
- eine Mehrzahl von Ringabschnitten (50), die in Gruppen jeweils zur Ausbildung eines Kühlkanals (42) eines der Kühlmäntel vorgesehen sind, wobei radial benachbarte Ringabschnitte (50), die verschiedenen der Gruppen zugeordnet sind, in einem Umfangsabschnitt ineinander übergehen und
- jeweils einen zur Ausbildung eines Kühlmitteleinlasses (44) jedes Kühlmantels vorgesehenen Anschlussabschnitt (52) und jeweils einen zur Ausbildung eines Kühlmittelauslasses (46) jedes Kühlmantels vorgesehenen Anschlussabschnitt (52), wobei die Anschlussabschnitte (52) in Umfangsrichtung der Ringabschnitte (50) des jeweiligen Kühlmantels versetzt angeordnet sind.

11. Gießkern gemäß Anspruch 10, **gekennzeichnet durch** zumindest einen Verbindungsabschnitt (56), der axial benachbarte Ringabschnitte (50) miteinander verbindet.

## Claims

1. Cylinder housing (10) for a reciprocating piston device, comprising at least two cylinders (12), each provided for receiving a piston (14) of the reciprocating piston device, and having for each of the cylinders (12) an integrated cooling jacket surrounding the circumference of the cylinders, wherein the cooling jackets are subdivided into a plurality of closed circulating cooling channels (42) and wherein a coolant inlet (44) opens into at least one of the cooling jackets and a cooling outlet (46) enters into at least one of the cooling jackets, wherein, of the cooling channels (42), those that are associated with the different ones of the cylinder merge into one another between the cylinders (12),
**characterized in that** a coolant inlet (44) and a coolant outlet (46) open into each of the cooling jackets, wherein the coolant inlet (44) and the coolant outlet (46) are arranged offset in the circumferential direction of the associated cylinder (12).

2. Cylinder housing (10) according to claim 1, **characterized in that** the coolant inlet (44) and the coolant outlet (46) are arranged at the same height in relation to the longitudinal direction of the associated cylinder.

3. Cylinder housing (10) according to claim 1 or 2, **characterized in that** the flow cross-section of at least one cooling channel (42) is smaller than the opening cross-sections of the coolant inlet (44) and of the coolant outlet (46).

4. Cylinder housing (10) according to one of the preceding claims, **characterized in that** the coolant inlet(s) (44) and/or the coolant outlet(s) (46) open into each cooling channel (42) of the cooling jacket assigned thereto.

5. Cylinder housing (10) according to one of the preceding claims, **characterized in that** the cooling jackets are provided along the longitudinal extensions of the cylinders (12) only in sections or the cooling channels (42) of the cooling jackets are designed and/or arranged non-uniformly along the longitudinal extensions of the cylinders (12).

6. Cylinder housing (10) according to one of the preceding claims, **characterized in that** adjacent cooling channels (42) of a cooling jacket are directly connected to one another by means of at least one connecting channel.

7. Cylinder housing (10) according to claim 6, **characterized in that** the connecting channel is formed obliquely with respect to the longitudinal axis (26) of the associated cylinder (12).

8. Method for producing a cylinder housing (10) according to one of the preceding claims, **characterized by** the formation by means of a generative manufacturing method or by casting using a lost casting core (48) which forms at least the cooling jackets.

9. Method according to claim 8, **characterized by** the use of a soluble base material for the casting core (48).

10. Casting core (48) for use in a method according to claim 8 or 9, **characterized by**
- a plurality of annular sections (50) provided in groups each for forming a cooling channel (42) of one of the cooling jackets, wherein radially adjacent annular sections (50) associated with different ones of the groups merge into each other in a circumferential section, and
- a connecting section (52) provided for forming a coolant inlet (44) of each cooling jacket and a connecting section (52) provided for forming a coolant outlet (46) of each cooling jacket, wherein the connecting sections (52) are arranged offset in the circumferential direction of the annular sections (50) of the respective cooling jacket.

11. Casting core according to claim 10, **characterized by** at least one connecting section (56) interconnecting axially adjacent annular sections (50).

## Revendications

1. Boîtier de cylindre (10) pour un dispositif à pistons alternatifs comprenant au moins deux cylindres (12), respectivement prévus pour la réception d'un piston (14) du dispositif à pistons alternatifs et comprenant, pour chacun des cylindres (12), une enveloppe de refroidissement intégrale entourant le cylindre (12) côté périphérie, les enveloppes de refroidissement étant divisées en une pluralité de canaux de refroidissement périphériques fermés (42) et une entrée de liquide de refroidissement (44) débouchant dans au moins une des enveloppes de refroidissement et une sortie de liquide de refroidissement (46) débouchant dans au moins une des enveloppes de refroidissement, parmi les canaux de refroidissement (42), ceux qui sont attribués à différents cylindres communiquant les uns avec les autres entre les cylindres (12),
**caractérisé en ce qu'une** entrée de liquide de refroidissement (44) et une sortie de liquide de refroidissement (46) débouchent dans chacune des enveloppes de refroidissement, l'entrée de liquide de refroidissement (44) et la sortie de liquide de refroidissement (46) étant disposées de manière décalée dans la direction périphérique du cylindre (12) associé.

2. Boîtier de cylindre (10) selon la revendication 1, **caractérisé en ce que** l'entrée de liquide de refroidissement (44) et la sortie de liquide de refroidissement (46) sont disposées à la même hauteur par rapport à la direction longitudinale du cylindre associé.

3. Boîtier de cylindre (10) selon la revendication 1 ou 2, **caractérisé en ce que** la section transversale d'écoulement d'au moins un canal de refroidissement (42) est inférieure à la section transversale d'ouverture de l'entrée de liquide de refroidissement (44) et de la sortie de liquide de refroidissement (46).

4. Boîtier de cylindre (10) selon l'une quelconque des revendications précédentes, **caractérisé en ce que** la ou les entrées de liquide de refroidissement (44) et/ou la ou les sorties de liquide de refroidissement (46) débouchent dans chaque canal de refroidissement (42) de l'enveloppe de refroidissement qui leur est associée.

5. Boîtier de cylindre (10) selon l'une quelconque des revendications précédentes, **caractérisé en ce que** les enveloppes de refroidissement sont prévues le long des étendues longitudinales des cylindres (12) uniquement par section ou les canaux de refroidissement (42) des enveloppes de refroidissement sont formés et/ou disposés le long des étendues longitudinales des cylindres (12) de manière non uniforme.

6. Boîtier de cylindre (10) selon l'une quelconque des revendications précédentes, **caractérisé en ce que** des canaux de refroidissement (42) voisins d'une enveloppe de refroidissement sont reliés les uns aux autres directement au moyen d'un canal de raccordement.

7. Boîtier de cylindre (10) selon la revendication 6, **caractérisé en ce que** le canal de raccordement est formé en s'étendant de manière oblique par rapport à l'axe longitudinal (26) du cylindre (12) qui lui est associé.

8. Procédé de fabrication d'un boîtier de cylindre (10) selon une quelconque des revendications précédentes, **caractérisé par** la formation au moyen d'un procédé de fabrication additive ou par coulée par l'utilisation d'un noyau de coulée (48) perdu, formant au moins les enveloppes de refroidissement.

9. Procédé selon la revendication 8, **caractérisé par** l'utilisation d'un matériau de base soluble pour le noyau de coulée (48).

10. Noyau de coulée (48) destiné à être utilisé dans un procédé selon la revendication 8 ou 9, **caractérisé par**
- une pluralité de sections annulaires (50), qui sont destinées en groupes respectivement à la formation d'un canal de refroidissement (42) d'une des enveloppes de refroidissement, des sections annulaires (50) voisines, qui sont associées à différents groupes, communiquant les unes avec les autres dans une section périphérique et
- respectivement une section de raccordement (52) prévue pour la formation d'une entrée de liquide de refroidissement (44) de chaque enveloppe de refroidissement et respectivement une section de raccordement (52) pour la formation d'une sortie de liquide de refroidissement (46) de chaque enveloppe de refroidissement, les sections de raccordement (52) étant disposées de manière décalée dans la direction périphérique des sections annulaires (50) de l'enveloppe de refroidissement respective.

11. Noyau de coulée selon la revendication 10, **caractérisé par** au moins une section de raccordement (56), qui relie des sections annulaires (50) axialement voisines les unes avec les autres.
